# EUROPÄISCHE PATENTSCHRIFT

(11) **EP 0 290 031 B1**
(45) Veröffentlichungstag und Bekanntmachung des Hinweises auf die Patenterteilung: **17.07.1991**
(21) Anmeldenummer: 88107270.6
(22) Anmeldetag: 06.05.1988
(51) Int. Cl.: F41A 9/04, F41A 9/24, F41A 9/68

(54) **Vorrichtung zum Zuführen von Munition aus einem Munitionsbehälter zu einer automatischen Feuerwaffe**
Device for feeding ammunition from a munitions container to an automatic weapon
Mécanisme alimentateur de munition à partir d'un conteneur vers une arme à feu automatique

(30) Priorität: 08.05.1987 CH 1768/87
(43) Veröffentlichungstag der Anmeldung: 09.11.1988
(73) Patentinhaber: Werkzeugmaschinenfabrik Oerlikon-Bührle AG, 8050 Zürich (CH)
(72) Erfinder: Hürlemann, Ernst, CH-8052 Zürich (CH); Müller, Kurt, CH-8052 Zürich (CH); Ruppen, Bruno, CH-8052 Zürich (CH)

(56) Entgegenhaltungen:
- DE-A- 2 024 672
- DE-A- 2 305 832
- DE-B- 1 112 427
- US-A- 3 170 372
- US-A- 3 437 005
- WAFFENTECHNICHES TASCHENBUCH DER FIRMA RHEINMETALL, 3.AUFLAGE, SEITEN 272, 273 UND 286 BILD 875 UND 876.

## Beschreibung

Die Erfindung betrifft eine Vorrichtung zum Zuführen von Munition aus Munitionsbehältern zu einer automatischen Feuerwaffe gemäss dem Oberbegriff des Patentanspruches.

Bei einer bekannten, flexiblen Patronenzuführvorrichtung dieser Art (siehe Flab MK 20 Rh 202 der Firma Rheinmetall, "Waffentechnisches Taschenbuch" der Firma Rheinmetall, 3. Auflage 1977, Seiten 272, 273 und 286, Bild 825 und Bild 826) werden die Patronen aus Munitionsbehältern zu einer automatischen Feuerwaffe mit zwei Waffenrohren zugeführt, wobei die Munitionsbehälter sich mit der Feuerwaffe um eine Azimuthachse drehen und jeder Munitionsbehälter ein flexibles Munitionstransportmittel aufweist, welches verwindbar ist zum Transport der Patronen zur Feuerwaffe.

Diese bekannte Vorrichtung eignet sich im wesentlichen zum Zuführen von einer Sorte Munition.

Die Aufgabe, welche mit der vorliegenden Erfindung gelöst werden soll, besteht in der Schaffung einer Vorrichtung, mit der in möglichst einfacher Weise zwei Sorten Munition zugeführt werden können.

Diese Aufgabe wird mit einer Vorrichtung gelöst, welche ausser den Merkmalen im Oberbegriff des Patentanspruches auch die Merkmale im Kennzeichen dieses Patentanspruches aufweist.

Bei einer bekannten Vorrichtung (siehe CH-PS 379 969 entspr. DE-AS 1 112 427) sind in einem Munitionsmagazin für automatische Feuerwaffen in Ladestreifen zusammengefasste Patronensätze übereinanderliegend geschichtet, wobei sich der unterste Patronensatz auf einer beweglichen Tragfläche abstützt. In diesem Munitionsmagazin ist eine Fördervorrichtung vorgesehen, welche beim Schiessen die einzelnen Ladestreifen senkrecht zu den einzelnen Schichten gegen die Tragfläche schiebt. Diese Tragfläche wird aus den Schraubenflächen von zwei Fünrungsflächen gebildet, welche in Antriebsverbindung mit der darüberliegenden Fördervorrichtung steht.

Bei einer anderen bekannten Vorrichtung (siehe DE-AS 1 026 201) ist ein drehbares Trommelmagazin vorhanden, mit einer Fördervorrichtung, welche die Patronen nach unten aus dem Trommelmagazin auskämmt und auf einer feststehenden Grundplatte angeordnet ist. Diese Fördervorrichtung ist als endlose, umlaufende, mit Mitnehmern versehene Kette ausgebildet, die in Antriebsverbindung mit dem drehbaren Trommelmagazin steht und eine Schräglage einnimmt, die mit der sich aus der Drehbewegung des Magazins einerseits und der Bewegung der Patronen in der in Entleerung befindlichen Kammer andererseits ergebenden resultierenden Bewegungsrichtung übereinstimmt.

Bei einer anderen bekannten Vorrichtung (siehe US-PS 3 437 005) ist ein flexibles Transportband zum Transport von Munition zwischen einer Schnellfeuerwaffe (insbesondere Gatlingkanone) und einem ortsfesten Munitionsbehälter angeordnet. Dieses Transportband ist sowohl biegbar als auch verdrehbar, um die Relativbewegung zwischen Waffe und Behälter auszuhalten. Dieses Transportband enthält eine äussere Führung und ein inneres schraubenförmiges Transportorgan zum Transport der Patronen vom Behälter zur Waffe.

Gegenüber diesen bekannten Vorrichtungen unterscheidet sich die erfindungsgemässe Vorrichtung durch folgende Merkmale:
a) Der Munitionsbehälter bewegt sich mit der Waffe um die Azimutachse, er bewegt sich jedoch nicht bei der Elevation der Waffe.
b) Die Patronenachsen stehen senkrecht, wobei die Patronenspitzen entweder nach oben oder nach unten gerichtet sein können.

Vorzugsweise sind - zum Zuführen von zwei Sorten Munition - sämtliche Elemente zweimal vorhanden. Die Patronen sind vorzugsweise vertikal im Munitionsbehälter angeordnet, wobei die Spitzen der Patronen entweder nach oben oder nach unten gerichtet sind.

Ein Ausführungsbeispiel der erfindungsgemässen Vorrichtung zum Zuführen von Munition aus einem Munitionsbehälter zu einer automatischen Feuerwaffe ist im folgenden anhand der beigefügten Zeichnung ausführlich beschrieben. Es zeigt:
- Fig .1: eine perspektivische Darstellung durch einen Panzerturm gemäss einem ersten Ausführungsbeispiel,
- Fig .2: einen Querschnitt,
- Fig .3: einen Längsschnitt und
- Fig .4: einen Grundriss durch den in Fig .1 dargestellten Panzerturm;

Gemäss Fig.1 befindet sich auf einem Panzerturm 30 vorne in der Mitte eine automatische Feuerwaffe 31 mit zwei Waffenrohren 32. Hinter der Waffe 31 befindet sich ein Schütze 33 in einer Kuppel 34 und hinter dieser Kuppel 34 ist ein Radargerät 35 aufgebaut. Zu beiden Seiten der Kuppel 34 sind unterhalb von Panzerplatten 36 und 37 je zwei Munitionsbehälter 38 und 39 (siehe Fig.4) eingebaut.

Gemäss Fig.2 sind Patronen 19 in beiden Munitionsbehältern 38,39 zu beiden Seiten der Waffe 31 senkrecht angeordnet und mit den Patronenspitzen nach oben gerichtet. Selbstverständlich könnten die Patronen 19 mit den Spitzen nach unten in den Munitionsbehälter 38,39 eingesetzt werden. Es sind jeweils zehn Patronen 19 in einem Ladestreifen 25 angeordnet.

Gemäss Fig.3 sind die beiden Feuerwaffen 31 um eine Elevationsachse 20 um ca. 90° schwenkbar, wobei die oberste Stellung der beiden Waffen 31 durch eine strichpunktierte Linie angedeutet ist und die unterste Stellung mit ausgezogenen Linien dargestellt ist. Die vier Munitionsbehälter 38,39 sind nicht um die Elevationsachse 20 schwenkbar im Panzerturm 30 eingebaut. Der Panzerturm 30 ist auf einem Fahrzeug 40 drehbar um eine vertikale Azimutachse 21 schwenkbar gelagert (Fig.2). Für die Elevation ist die Waffe 30 gemäss Fig.2 und 3 in Rollenlagern 41 gelagert. Für die Drehung im Azimut ist der Panzerturm 30 in einem Rollenlager 42 (Fig.2 und 3) schwenkbar gelagert. Bei der Drehung des Panzerturmes 30 um die Azimutachse 21 bewegen sich somit auch die vier Munitionsbehälter 38,39 mit der Waffe 31 um die Azimutachse 21. Bei der Schwenkung der Waffe 31 um die Elevationsachse 20 können diese Munitionsbehälter jedoch die Schwenkung nicht mitmachen. Damit die Zufuhr der Patronen 19 aus den vier Munitionsbehältern 38,39 in jeder Stellung der beiden Waffen 31 gewährleistet ist, müssen vier flexible Munitionskanäle 43-46 von den Munitionsbehältern 38,39 zu den Waffen 31 führen.

Gemäss Fig.4 werden die einzelnen Ladestreifen 25 mit den je zehn Patronen 19 in Richtung der Pfeile A bzw. B durch eine an sich bekannte Fördervorrichtung 26 (Fig.2) gegen eine Entnahmevorrichtung 27 (Fig.4) geschoben. Diese Entnahmevorrichtung 27 weist im wesentlichen ein endloses, gegenüber den Ladestreifen 25 schräg stehendes Förderband auf, an dem zwei Mitnehmer befestigt sind, welche in an sich bekannter Weise die Patronen 19 aus dem Ladestreifen herausschieben und zum flexiblen Munitionskanal 43 bzw. 44 transportieren. In diesem flexiblen Munitionskanal 43 bzw. 44 befindet sich ein weiteres endloses, ebenfalls flexibles Förderband, das die Patronen 19 im Munitionskanal 43 bzw. 44 zur Feuerwaffe 31 transportiert.

Damit den beiden Feuerwaffen 31 je zwei verschiedene Sorten Munition zugeführt werden können, befindet sich im vorderen Munitionsbehälter 38 eine andere Munitionssorte als im hinteren Munitionsbehälter 39.

## Patentansprüche

1. Vorrichtung zum Zuführen von Munition aus Munitionsbehältern (38,39) zu einer automatischen Feuerwaffe (31) mit zwei Waffenrohren (32), wobei die Munitionsbehälter (38,39) sich mit der Feuerwaffe (31) um eine Azimuthachse (21) drehen und jeder Munitionsbehälter (38,39) ein flexibles, verwindbares Munitionstransportmittel (43,44) zum Transport der Patronen (19) zur Feuerwaffe (31) aufweist, gekennzeichnet durch:
- vier Munitionsbehälter (38,39) für zwei Sorten Munition;
- eine Anzahl Ladestreifen (25) in jedem der vier Behälter (38,39);
- eine Anzahl Patronen (19) in jedem Ladestreifen (25), die vertikal in den Munitionsbehältern (38,39) angeordnet sind;
- eine Vorrichtung (26) zum Vorschieben der vollen Ladestreifen (25) gegen die Austrittsöffnung in jedem der vier Munitionsbehälter (38,39);
- eine Vorrichtung zum Ausschieben der Patronen (19) aus dem Ladestreifen (25) bei jedem Munitionsbehälter (38,39), bestehend aus einem endlosen Förderband (27), das relativ zu den Ladestreifen (25) schräg angeordnet ist (sogenannte Schrägabschöpfung);
- eine flexible Endloskette (43,44) für jeden Munitionsbehälter (38,39), welche bis mindestens 100° verwindbar ist, zum Transport der aus dem Ladestreifen (25) ausgeschobenen Patronen (19) zur Feuerwaffe (31);
- wobei je zwei Ausschiebevorrichtungen (27) und zwei flexible Endlosketten (43,44) zwischen zwei Munitionsbehältern (38,39) angeordnet sind.

## Claims

1. Device for feeding ammunition from ammunition containers (38, 39) to an automatic weapon (31) with two barrels (32), whereby the ammunition containers (38, 39) rotate with the weapon (31) around an azimuth axis (21) and each ammunition container (38, 39) comprises a flexible, twistable ammunition transport means (43, 44) for the transport of cartridges (19) to the weapon (31), **characterised by:**
- four ammunition containers (38, 39) for two types of ammunition;
- a number of loading strips (25) in each of the four containers (38, 39);
- a number of cartridges (19) in each loading strip (25) which are vertically arranged in the ammunition containers (38, 39);
- a device (26) for pushing the loaded loading strips (25) forward towards the outlet aperture in each of the four ammunition containers (38, 39);
- a device for pushing the cartridges (19) out of the loading strip (25) with each ammunition container (38, 39), comprising a continuous conveyor belt (27) arranged transversely relative to the loading strips (25) (so-called skewed feeding);
- a flexible continuous chain (43, 44) for each ammunition container (38, 39), which is twistable by at least 100°, for the transport of the cartridges (19) which have been pushed out of the loading strip (25) to the weapon (31);
- whereby two each pushing-out means (27) and two flexible continuous chains (43, 44) are arranged between two ammunition containers (38, 39).

## Revendications

1. Dispositif d'alimentation à munitions à partir de conteneurs à munitions (38, 39) vers une arme à feu automatique (31) à deux tubes (32), les conteneurs à munitions (38, 39) tournant avec l'arme (31) autour d'un axe d'azimut (21) et chaque conteneur à munitions (38, 39) comporte un moyen de transport de munitions (43, 44), souple, susceptible d'être torsadé pour transporter les cartouches ou obus (19) vers l'arme à feu (31), dispositif caractérisé par :
- quatre conteneurs à munitions (38, 39) pour deux types de munition,
- un certain nombre de bandes de chargement (25) contenues dans chacun des quatre conteneurs (38, 39),
- chaque bande de chargement (25) contient un certain nombre de cartouches ou d'obus (19), ces bandes étant disposées verticalement dans les conteneurs à munitions (38, 39),
- un dispositif (26) pour faire avancer toute la bande de chargement (25) vers l'orifice de sortie dans chacun des quatre conteneurs à munitions (38, 39),
- un dispositif pour extraire les cartouches ou obus (19) de la bande de chargement (25) au niveau de chaque conteneur à munitions (38, 39), ce dispositif se composant d'une bande transporteuse sans fin (27) qui est inclinée par rapport à la bande de chargement (25) (évacuation dite en biais),
- une chaîne sans fin, souple (43, 44) pour chaque conteneur à munitions (38, 39) qui peut être torsadée au moins jusqu'à 100° pour transporter les cartouches ou obus (19) expulsés de la bande de chargement (25) vers l'arme à feu (31),
- chaque fois deux dispositifs d'expulsion (27) et deux chaînes sans fin souples (43, 44) étant prévus entre deux conteneurs à munitions (38, 39).
